# EUROPÄISCHE PATENTSCHRIFT

(11) **EP 1 380 223 B1**
(45) Veröffentlichungstag und Bekanntmachung des Hinweises auf die Patenterteilung: **09.08.2006**
(21) Anmeldenummer: 03090207.6
(22) Anmeldetag: 09.07.2003
(51) Int. Cl.: A45C 1/10

(54) **Geldkassette**
Cash box
Caisse pour argent

(30) Priorität: 12.07.2002 DE 20211453 U
(43) Veröffentlichungstag der Anmeldung: 14.01.2004
(73) Patentinhaber: Durable Hunke & Jochheim GmbH & Co. KG., 58636 Iserlohn (DE)
(72) Erfinder: Maier-Hunke, Horst-Werner, 58640 Iserlohn (DE)
(74) Vertreter: Grünecker, Kinkeldey, Stockmair & Schwanhäusser Anwaltssozietät

(56) Entgegenhaltungen:
- EP-A- 0 086 870
- DE-U- 20 116 157
- US-A- 2 508 283
- US-A- 4 412 709

## Beschreibung

Die Erfindung betrifft eine Geldkassette mit einem Unterteil und einem als Deckel ausgebildeten Oberteil sowie mit einem im deckelnahen, oberen Bereich des Unterteils herausnehmbar gelagerten austauschbaren Einsatz, der mehrere Mulden zur Aufnahme von Geld aufweist und dessen Boden zusammen mit dem Boden und den Seitenwänden des Unterteils der Kassette einen Stauraum begrenzt.

Eine Geldkassette der vorstehenden Art ist aus der DE-U 201 16 157 bekannt. Bei der bekannten Geldkassette ist oberhalb des Einsatzes ein Münzzähltablett mit einer Vielzahl von nebeneinander liegenden Münzrinnen bildenden Mulden für verschiedene Münzsorten angeordnet. In der Nähe des oberen Randes des Tabletts befinden sich in dessen Seitenwänden zwei nach unten offene Nuten für Haltezapfen, die von mit dem Deckel der Kassette verbundenen Auslegern gehalten werden. Mit Hilfe der in den Nuten geführten Haltezapfen lässt sich das Tablett beim Öffnen des Deckels der Kassette automatisch aus einer parallel zum Boden der Kassette und des Einsatzes orientierten Lage in eine Schräglage überführen.

Der Erfindung liegt die Aufgabe zugrunde, eine Kassette der in Betracht gezogenen Art so auszugestalten, dass sie sich in besonderem Maße für Anwendungsfälle eignet, bei denen keine Waren verkauft, sondern gegen Zahlung eines Geldbetrags Wertmarken ausgegeben werden. Gelöst wird die gestellte Aufgabe erfindungsgemäß dadurch, dass der Einsatz mit einem Führungsschlitz versehen ist, durch den das jeweils freie Ende einer im Stauraum untergebrachten Wertmarkenrolle aus dem Stauraum herausziehbar ist.

Weitere Merkmale und Einzelheiten der Erfindung ergeben sich aus den Unteransprüchen und der nachstehenden Beschreibung der in der beigefügten Zeichnung dargestellten Ausführungsform einer Geldkassette.

In der einzigen Figur sind 1 das Unterteil und 2 der Deckel einer Geldkassette mit einem Einsatz 3, der sich auf nicht dargestellten Stützflächen an den Innenwänden des Unterteils abstützt.

Der Einsatz 3 weist mehrere Mulden 4 bis 8 auf, von denen beispielsweise die Mulden 4 bis 7 zur ungeordneten Aufnahme von Münzen genutzt werden können. Zwischen dem Boden 9 des Einsatzes 3 und dem Boden 10 des Unterteils 1 befindet sich ein Stauraum 11, in dem u. a. eine Wertmarkenrolle 12 untergebracht ist. Das freie Ende 13 der Wertmarkenrolle 12 passiert einen Führungsschlitz 14 an der Oberseite des Einsatzes 3. Die Wertmarkenrolle 12 ist folglich nicht nur sicher aufbewahrt, sondern sie bedarf auch keiner zusätzlichen Halterung beim Abziehen des Wertmarkenstreifens von der Rolle.

Um Kollisionen zwischen den an Auslegern 15, 16 angeordneten, zur Halterung eines Münztabletts nutzbaren Zapfen 17, 18 zu vermeiden, ist der Abstand zwischen den benachbarten Seitenwänden des Unterteils 1 und der Mulden 5 und 6 hinreichend klein, um ein Eintauchen der Zapfen 17, 18 in die Mulden 5 und 6 zu ermöglichen. Es ist allerdings auch möglich im Falle größerer Abstände zwischen den vorgenannten Wänden im Bereich der Oberseite des Tabletts Öffnungen vorzusehen, die die Ausleger mit ihren Zapfen passieren können.

## Patentansprüche

1. Geldkassette mit einem Unterteil und einem als Deckel ausgebildeten Oberteil sowie mit einem im deckelnahen, oberen Bereich des Unterteils herausnehmbar gelagerten Einsatz, der mehrere Mulden aufweist und dessen Boden zusammen mit dem Boden und den Seitenwänden des Unterteils der Kassette einen Stauraum begrenzt, **dadurch gekennzeichnet, dass** der Einsatz (3) mit einem Führungsschlitz (14) versehen ist, durch den das jeweils freie Ende einer im Stauraum (11) untergebrachten Wertmarkenrolle (12) aus dem Stauraum (11) herausziehbar ist.

2. Geldkassette nach Anspruch 1 mit in den Bereich ihres Unterteils ragenden, Zapfen für ein Münzzähltablett tragenden und am Deckel befestigten Auslegern, **dadurch gekennzeichnet, dass** der Einsatz (3) Aufnahmen aufweist, in die die Ausleger (15, 16) mit ihren Zapfen (17, 18) eintauchen können.

3. Geldkassette nach Anspruch 2, **dadurch gekennzeichnet, dass** die Aufnahmen von Teilen zweier Mulden (5, 6) gebildet werden.

## Claims

1. Cash box with a lower part and an upper part designed as a lid and also with an insert which is mounted removably in the upper region, close to the lid, of the lower part and has a number of recesses and the bottom of which, together with the bottom and the side walls of the lower part of the box, delimits a storage space, **characterized in that** the insert (3) is provided with a guide slot (14) through which the free end of a ticket roll (12) accommodated in the storage space (11) can be pulled out of the storage space (11).

2. Cash box according to Claim 1 with brackets which project into the region of its lower part, bear pins for a coin-counting tray and are fastened to the lid, **characterized in that** the insert (3) has receivers into which the brackets (15, 16) can enter with their pins (17, 18).

3. Cash box according to Claim 2, **characterized in that** the receivers are formed by parts of two recesses (5, 6).

## Revendications

1. Caisse pour argent, comprenant une partie inférieure et une partie supérieure configurée en couvercle, ainsi qu'un insert logé de façon amovible dans la section supérieure de la partie inférieure, à proximité du couvercle, insert qui comprend plusieurs compartiments et dont le fond délimite, en conjonction avec le fond et les parois latérales de la partie inférieure de la caisse, un espace de rangement, **caractérisée en ce que** l'insert (3) est pourvu d'une fente de guidage (14), à travers laquelle l'extrémité libre d'un rouleau de tickets (12) rangé dans l'espace de rangement (11) peut être tirée hors de l'espace de rangement (11).

2. Caisse pour argent selon la revendication 1, comprenant des bras saillant dans la région de sa partie inférieure, portant des doigts de support pour une tablette à monnaie et fixés sur le couvercle, **caractérisée en ce que** l'insert (3) comporte des logements dans lesquels peuvent plonger les bras (15, 16) et leurs doigts (17, 18).

3. Caisse pour argent selon la revendication 2, **caractérisée en ce que** les logements sont constitués par des parties de deux compartiments (5, 6).
